# DEMANDE DE BREVET EUROPEEN

(11) **EP 1 069 048 A1**
(43) Date de publication de la demande: **17.01.2001**
(21) Numéro de dépôt: 00402004.6
(22) Date de dépôt: 12.07.2000
(51) Int. Cl.: B65D 6/22

(54) **Caisse en matériau rigide stockable à plat**

(30) Priorité: 16.07.1999 FR 9909223
(71) Demandeur: Briet, François, 51100 Reims (FR)
(72) Inventeur: Briet, François, 51100 Reims (FR)
(74) Mandataire: Abello, Michel

(57) **Abrégé**

Caisse en matériau rigide qui est susceptible d'être stockée à plat et mise en forme sans outil, ladite caisse comportant un fond (3), deux panneaux latéraux (4, 5), deux panneaux d'extrémité (6, 7) et un couvercle (8), le fond (3) étant relié par chacun de ses deux bords longitudinaux (3a, 3b) à un des bords longitudinaux d'un panneau latéral, dans laquelle le fond (3) et les deux panneaux latéraux (4, 5) forment un ensemble (2) stockable à plat dans lequel chaque bord longitudinal (3a, 3b) du fond (3) est relié à l'un des bords longitudinaux (4b, 5a) d'un panneau latéral (4, 5) par une charnière-film (9a, 9b) pliable, les bords longitudinaux ainsi reliés comportant chacun un chanfrein (10) à 45°, les deux chanfreins (10) se raccordant au niveau de la charnière-film pour former, lorsque l'ensemble (2) est à plat, une rainure (11a, 11b) en forme de V de sorte que chaque panneau latéral (4, 5) puisse être amené en position perpendiculaire par rapport au fond (3) par simple pliage autour de la charnière-film (9a, 9b).

## Description

La présente invention concerne des caisses en matériau rigide, notamment en bois, qui sont stockables à plat.

Il est connu de conditionner une ou plusieurs bouteille(s) de vin ou d'alcool dans une caisse en bois, qui assure une présentation prestigieuse. Bien entendu, il serait possible d'utiliser des cartons, mais la présentation est alors nettement moins valorisante.

Les caisses destinées à contenir des bouteilles de vin sont assemblées en usine et comprennent, de façon classique, un fond, deux panneaux latéraux et deux panneaux d'extrémité, ces panneaux d'extrémité étant montés perpendiculairement au fond et formant un angle droit par rapport aux panneaux latéraux, et un couvercle.

Les détaillants en vin doivent donc, lorsqu'ils désirent conditionner leurs vins ou certaines bouteilles de vin, telles que des magnums, dans une caisse en bois, stocker les caisses nécessaires sous forme montée, ce qui nécessite un grand volume de stockage.

La présente invention a pour but de fournir des caisses en matériau rigide, notamment en bois, qui soient stockables à plat et qui soient facilement et rapidement montables lors de l'utilisation, sans avoir besoin d'un outil.

Selon la présente invention, ce but est atteint en reliant les bords longitudinaux du fond avec un bord longitudinal d'un panneau latéral à l'aide d'une charnière-film pliable de façon à former un ensemble comprenant le fond et les deux panneaux latéraux, les panneaux d'extrémité et le couvercle restant indépendants au cours du stockage. La boîte est donc montée en repliant les panneaux latéraux le long de la charnière-film, de part et d'autre du fond, puis en mettant en place les panneaux d'extrémité et le couvercle.

La présente invention a, par conséquent, pour objet une caisse en matériau rigide qui est susceptible d'être stockée à plat et mise en forme sans outil, ladite caisse comportant un fond, deux panneaux latéraux, deux panneaux d'extrémité et un couvercle, le fond étant relié par chacun de ses deux bords longitudinaux à un des bords longitudinaux d'un panneau latéral, caractérisée par le fait que le fond et les deux panneaux latéraux forment un ensemble stockable à plat dans lequel chaque bord longitudinal du fond est relié à l'un des bords longitudinaux d'un panneau latéral par une charnière-film pliable, les bords longitudinaux ainsi reliés comportant chacun un chanfrein à 45°, les deux chanfreins se raccordant au niveau de la charnière-film pour former, lorsque l'ensemble est à plat, une rainure en forme de V de sorte que chaque panneau latéral puisse être amené en position perpendiculaire par rapport au fond par simple pliage autour de la charnière-film.

Le matériau rigide non pliable est, de préférence, du bois, pour des raisons commerciales. Cependant, d'autres matériaux rigides non pliables pourraient être utilisés, tels que des panneaux de bois reconstitué, des panneaux de bois revêtus d'une couche de matière plastique colorée ou non, par exemple mélaminée, ou des plaques de matière plastique, transparente ou opaque, colorée ou non, renforcée ou non avec des fibres de verre, ou encore des panneaux métalliques, par exemple en aluminium. Les différents éléments formant la caisse peuvent être constitués du même matériau, de préférence du bois. Cependant, les différents éléments de la caisse peuvent aussi être constitués d'au moins deux matériaux différents. Par exemple, il pourrait être avantageux d'utiliser un couvercle en matière plastique transparente, par exemple en "PLEXIGLAS" (polyméthacrylate de méthyle), le reste de la caisse étant en bois. Le reste de la caisse pourrait également être constitué d'un fond et de panneaux de nature et de couleur différentes.

La charnière-film selon l'invention peut être constituée de tout matériau flexible susceptible de plier sans casser. Ce matériau peut être du papier, un tissu, un non-tissé ou un film de matière plastique. Ce matériau peut être armé de fibres, par exemple de fibres de verre, pour augmenter sa résistance.

Selon un premier mode de réalisation, le fond et les deux panneaux latéraux sont obtenus par moulage d'une seule pièce en matière plastique, la charnière-film étant constituée par un amincissement au fond des rainures en forme de V.

Selon un deuxième mode de réalisation, la charnière-film est constituée par une bande adhésive, que l'on met en place de part et d'autre de l'arête de raccordement du fond avec un panneau latéral. Dans ce cas, il peut être avantageux de prévoir sur le panneau latéral et/ou le fond, un lamage qui permet d'éviter une surépaisseur au niveau de la charnière-film.

Selon un autre mode de réalisation, le matériau de la charnière-film recouvre la totalité de la surface extérieure du fond et des panneaux latéraux. Selon encore un autre mode de réalisation, en particulier lorsque le fond et les panneaux latéraux sont en bois reconstitué ou non recouvert d'une couche de matière plastique, la charnière-film est obtenue en creusant une rainure en forme de V tout en conservant la couche de matière plastique.

De préférence, selon l'invention, l'un au moins des chanfreins délimitant la rainure en V entre un panneau latéral et le fond porte un élément autocollant de façon que, lorsque les panneaux latéraux sont disposés perpendiculairement au fond, les panneaux et le fond soient maintenus dans cette position, même si la charnière-film venait à être détériorée. Une bande pelable, par exemple en papier silicone, est avantageusement disposée sur ledit élément autocollant pour protéger celui-ci pendant le stockage.

Lors du montage, les panneaux latéraux sont pliés à angle droit par rapport au fond, le long des deux charnières-film. On met en place ensuite les panneaux d'extrémité. Il est possible de les mettre en place par collage. Cependant, la fixation se fait, de préférence, par un système de rainures, une rainure étant ménagée dans chacun des panneaux latéraux pour recevoir les bords latéraux des panneaux d'extrémité. Ces rainures sont, avantageusement, en queue d'aronde, pour permettre le maintien de la perpendicularité des grandes faces latérales par rapport au fond. Des rainures sont également ménagées dans le fond pour recevoir le bord inférieur des panneaux d'extrémité.

Le couvercle pourrait être fixé par emboîtage ou par collage. Il est, de préférence, fixé par coulissement dans des rainures ménagées au voisinage du bord supérieur des panneaux latéraux et vient s'insérer dans une rainure ménagée dans le panneau d'extrémité arrière. Dans ce mode de réalisation, le panneau d'extrémité avant a une plus faible hauteur que le panneau d'extrémité arrière, de façon à permettre le passage du couvercle. De préférence, le couvercle comporte à une de ses extrémités une bordure de surépaisseur qui permet de le manipuler. Dans ce mode de réalisation, cette bordure de surépaisseur vient en appui contre deux becquets formés par l'intersection des rainures destinées au coulissement du couvercle et des rainures disposées au voisinage des bords latéraux du panneau d'extrémité de plus faible hauteur. On peut prévoir, dans ce cas, que la bordure de surépaisseur et les becquets soient munis d'une couche autocollante ou d'un double face rapporté pour que, lorsque le couvercle est en place, il soit maintenu dans sa position de fermeture. Mais on peut également prévoir la mise en place d'une étiquette ou autre bande collante à cheval sur le couvercle et le panneau d'extrémité avant.

Dans la description ci-dessus, il a été essentiellement fait référence à l'emballage de bouteilles, mais il est bien entendu que les caisses selon l'invention peuvent être utilisées pour le stockage d'autres objets, leur transport ou leur présentation.

La dimension des caisses selon l'invention peut être quelconque. Le poids des objets emballés, en particulier le nombre de bouteilles qui peuvent être emballées, n'est limité que par la résistance de la liaison entre le fond et les panneaux latéraux, c'est-à-dire par la résistance de la charnière-film et, éventuellement, du collage entre les chanfreins délimitant la rainure en V.

Les caisses selon l'invention ont l'avantage de pouvoir être stockées à plat, l'ensemble formé par le fond et les panneaux latéraux reliés par les charnières-film étant posé à plat et le couvercle et les panneaux d'extrémité étant posés sur cet ensemble. Selon les dimensions de la caisse, il est possible d'empiler plusieurs caisses dans un même emballage comme expliqué ci-après. La (ou les) caisse(s) est (sont) ensuite emballée(s) dans un plastique rétractable. La présente invention a donc également pour objet un paquet contenant les éléments d'une ou plusieurs caisse(s) telles que ci-dessus définies, empilés à plat dans un emballage rétractable à chaud.

Les caisses selon l'invention ont l'avantage de pouvoir être stockées à plat, ce qui permet à un négociant en vin, par exemple, de ne pas être encombré par des caisses montées. De plus, le montage sur place est facile et rapide et ne nécessite pas d'outil particulier. L'usinage des caisses stockées à plat peut être entièrement automatique en usine et le prix de revient d'une caisse peut donc être inférieur au prix d'une caisse clouée ou agrafée.

Pour mieux faire comprendre l'objet de l'invention, on va en décrire ci-après, à titre d'exemple purement illustratif et non limitatif, un mode de réalisation représenté sur le dessin annexé.

Sur ce dessin :
- la figure 1 représente, en perspective, les éléments d'une caisse selon l'invention ;
- les figures 2 à 4 représentent en détail trois variantes de réalisation de la liaison par charnière-film entre le fond et un panneau latéral ;
- la figure 5 représente, en perspective, la caisse en cours de montage ;
- la figure 6 représente la caisse montée ;
- la figure 7 représente, en perspective éclatée, un paquet constitué par les éléments de trois caisses selon l'invention, au cours de sa constitution ; et
- la figure 8 représente, en perspective, le paquet de la figure 7 tel que stocké.

La caisse représentée sur le dessin à titre d'exemple a été désignée par 1 dans son ensemble ; elle est destinée à l'emballage d'une seule bouteille, par exemple un magnum de champagne. La caisse 1 montée a donc, en section transversale, la forme d'un carré dans lequel peut s'inscrire le cercle de la section de plus grand diamètre de la bouteille et elle a, en longueur, une dimension légèrement supérieure à celle de ladite bouteille.

Comme visible sur la figure 1, les différents éléments de la caisse comprennent, d'une part, un ensemble 2 constitué par un fond 3 et deux panneaux latéraux 4 et 5, le fond et les panneaux latéraux étant des rectangles ayant la même largeur et la même longueur, d'autre part, deux panneaux d'extrémité de hauteurs différentes 6 et 7 et enfin, un couvercle rectangulaire 8 ayant approximativement les mêmes dimensions que le fond 3.

Dans l'ensemble 2, le fond 3 et les panneaux 4 et 5 sont reliés par une charnière-film. Selon une première variante représentée sur la figure 2, la charnière-film est constituée par une bande 50 de matière flexible, telle qu'un film de matière plastique autocollant sur une face ; cette bande 50 est disposée à cheval sur l'arête définie entre le bord longitudinal 3a du fond 3 et le bord longitudinal 4b du panneau latéral 4 pour former une première charnière-film 9a ; une autre bande 50 identique à la précédente est disposée sur l'arête comprise entre le bord longitudinal 3b du fond 3, opposé au bord 3a, et le bord longitunal 5a du panneau 5, de façon à former une seconde charnière-film 9b.

Comme visible sur les figures 2 à 4, chaque bord longitudinal du fond 3 et le bord longitudinal d'un panneau latéral 4 ou 5 de part et d'autre de la charnière-film 9a ou 9b portent un chanfrein longitudinal 10 à 45° par rapport aux plans moyens du fond 3 et des panneaux latéraux 4 et 5. Ces chanfreins forment ainsi dans l'ensemble 2 une rainure en V 11a, 11b entre les panneaux latéraux 4 et 5 d'une part et le fond 3 d'autre part.

Sur la figure 2, on voit que la bande 50 formant la chanière-film 9a est fixée sur les surfaces inférieures juxtaposées du fond 3 et du panneau latéral 4 et constitue une légère surépaisseur sur ces surfaces inférieures. Sur la figure 3, on voit qu'on a ménagé un lamage 12 dans les surfaces inférieures du panneau latéral 4 et du fond 3 juxtaposés, de façon à éviter cette surépaisseur. Sur la figure 4, on voit que la charnière-film 9a est obtenue de moulage avec le fond 3 et le panneau 4 ; une couche de colle 25 protégée par un papier pelable est déposée sur l'un des chanfreins longitudinaux 10.

Le fond 3 est muni sur ses bords avant et arrière 3c et 3d de rainures 13c et 13d de section transversale rectangulaire. Les panneaux latéraux 4 et 5 sont munis sur leurs bords transversaux d'extrémité avant et arrière de rainures en queue d'aronde 14c, 14d, 15c, 15d, et sur leurs bords longitudinaux 4a et 5b (opposés aux bords 4b et 5a portant les charnières-film 9a et 9b), de rainures de section transversale rectangulaire 16a et 17b. Les lignes médianes des rainures 13c, 14c, 15c d'une part, et 13d, 14d, 15d d'autre part, sont colinéaires.

Le panneau d'extrémité arrière 6 a une hauteur égale à la somme de la profondeur de la rainure 13c et de la largeur des panneaux latéraux 4 et 5 ; la largeur du panneau 6 est égale à la largeur du fond 3 augmentée de la profondeur des rainures en queue d'aronde 14c et 15c. Le panneau 6 est muni, sur ses bords latéraux opposés 18a, 18b, d'un tenon en queue d'aronde et, à son bord supérieur, d'une rainure de section rectangulaire 18c ayant, au jeu nécessaire près, une épaisseur égale à l'épaisseur du couvercle 8.

Le panneau d'extrémité avant 7 porte sur ses bords latéraux 19a et 19b des tenons en queue d'aronde susceptibles de coopérer avec les rainures 14d et 15d des panneaux latéraux 4 et 5. Sa hauteur est telle que le couvercle 8 puisse pénétrer dans les rainures 16a du panneau 4 et 17b du panneau 5 et y coulisser.

Le couvercle est constitué d'une plaque de matériau rigide, d'épaisseur telle que ses bords latéraux 20a et 20b puissent coulisser respectivement dans les rainures 16a et 17b et que son bord arrière 21 puisse pénétrer dans la rainure 18c du panneau d'extrémité arrière 6. Selon le mode de réalisation représenté, il comporte sur son bord avant 22 une surépaisseur 23, qui, à la fermeture de la boîte, vient en appui sur deux becquets 24a et 24b formés par l'intersection des rainures 16a et 14d du panneau 4 et des rainures 17b et 15d du panneau 5. On peut munir les becquets 24a et 24b et la bordure de la surépaisseur 22 d'un badigeon autocollant pour que le couvercle soit maintenu en position lorsqu'il est mis en place.

Pour monter la boîte selon l'invention, on commence par replier les panneaux latéraux 4 et 5 perpendiculairement au fond 3, les charnières-film 9a et 9b se pliant et les parois 10 de chaque rainure en V 11a et 11b s'appliquant l'une contre l'autre (voir figure 5). Eventuellement, pour la variante de la figure 4, on enlève préalablement le papier pelable protégeant la colle 25 déposée sur un des chanfreins 10 pour que les parois de chacune des rainures collent l'une sur l'autre. On glisse ensuite le panneau d'extrémité 6 par ses tenons 18a et 18b dans les rainures 14c et 15c des panneaux latéraux 4 et 5 et le panneau d'extrémité 7 par ses tenons 19a et 19b dans les rainures 14d et 15d des panneaux latéraux 4 et 5. Le bord inférieur du panneau 6 vient se loger dans la rainure 13c du fond 3 et celui du panneau 7 dans la rainure 13d du fond 3.

On peut alors glisser les bords 20a et 20b du couvercle 8 dans les rainures 16a et 17b des panneaux latéraux 4 et 5 jusqu'à ce que son bord arrière 21 pénètre dans la rainure 18c du panneau 6. La bordure de la surépaisseur 23, qui a servi à manipuler le couvercle, vient alors en contact avec les becquets 24a et 24b.

Pour le stockage, on pose à plat l'ensemble 2 constitué des panneaux latéraux 4 et 5 et le fond 3 et on pose dessus le couvercle 8 et les panneaux d'extrémité 4 et 5.

Selon le mode de réalisation représenté, où la caisse a une forme carrée en section transversale, il est possible de constituer pour le stockage un paquet parallélépipèdique constitué par les éléments de trois boîtes. Dans ce but, on pose à plat l'ensemble 2 d'une première caisse, puis on répartit sur cet ensemble les trois couvercles et les six panneaux d'extrémité, sur deux couches. Par exemple, dans une première couche, les panneaux d'extrémité 6 et 7 des trois caisses sont déposés sur chacun des panneaux latéraux et sur le fond ; sur une seconde couche, on dispose les trois couvercles 8 des trois caisses, la surépaisseur 23 étant tournée vers la première couche. Sur la pile ainsi formée, on dépose les ensembles 2 des deuxième et troisième caisses. Le tout forme un parallélépipède plat, que l'on peut emballer dans un film plastique thermorétractable (voir figure 8).

D'autres répartitions des panneaux d'extrémité seraient possibles. Par exemple, on peut mettre un couvercle et quatre panneaux d'extrémité dans la première couche, le couvercle étant, de préférence, disposé au-dessus du fond de l'ensemble 2 de la première caisse et deux couvercles et deux panneaux d'extrémité dans la deuxième couche.

La caisse de l'invention peut également servir comme cercueil.

## Revendications

1. Caisse (1) en matériau rigide qui est susceptible d'être stockée à plat et mise en forme sans outil, ladite caisse comportant un fond (3), deux panneaux latéraux (4, 5), deux panneaux d'extrémité (6, 7) et un couvercle (8), le fond (3) étant relié par chacun de ses deux bords longitudinaux (3a, 3b) à un des bords longitudinaux d'un panneau latéral, caractérisée par le fait que le fond (3) et les deux panneaux latéraux (4, 5) forment un ensemble (2) stockable à plat dans lequel chaque bord longitudinal (3a, 3b) du fond (3) est relié à l'un des bords longitudinaux (4b, 5a) d'un panneau latéral (4, 5) par une charnière-film (9a, 9b) pliable, les bords longitudinaux ainsi reliés comportant chacun un chanfrein (10) à 45°, les deux chanfreins (10) se raccordant au niveau de la charnière-film pour former, lorsque l'ensemble (2) est à plat, une rainure (11a, 11b) en forme de V de sorte que chaque panneau latéral (4, 5) puisse être amené en position perpendiculaire par rapport au fond (3) par simple pliage autour de la charnière-film (9a, 9b), les bords transversaux d'extrémité des panneaux latéraux (4, 5) étant munis de rainures (14c, 14d, 15c, 15d) destinées à coopérer avec des tenons (18a, 18b, 19a, 19b) portés par les bords latéraux de chaque panneau d'extrémité (6, 7) et le fond (3) étant également muni de rainures (13c, 13d) destinées à coopérer avec le bord inférieur de chaque panneau d'extrémité (6, 7).

2. Caisse selon la revendication 1, caractérisée par le fait que le matériau rigide est du bois, du bois reconstitué, des panneaux de bois revêtus d'une couche de matière plastique, colorée ou non, ou des plaques de matière plastique, opaque ou transparente, colorée ou non, renforcée ou non de fibres de verre ou encore des panneaux métalliques.

3. Caisse selon l'une des revendications 1 ou 2, caractérisée par le fait que le fond (3) et les deux panneaux latéraux (4, 5) sont obtenus par moulage d'une seule pièce en matière plastique, la charnière-film étant constituée par un amincissement au fond des rainures (11a, 11b) en forme de V.

4. Caisse selon l'une des revendications 1 ou 2, caractérisée par le fait que la charnière-film (9a, 9b) est constituée de papier, de tissu, de non-tissé ou d'un film plastique, éventuellement renforcé par des fibres.

5. Caisse selon la revendication 4, caractérisée par le fait que la charnière-film (9a, 9b) est constituée par une bande (50) adhésive disposée de part et d'autre de l'arête de raccordement entre le bord du fond (3) et le bord d'un panneau latéral (4, 5).

6. Caisse selon la revendication 5, caractérisée par le fait qu'un lamage (12) est prévu sur le bord du panneau latéral (4, 5) et/ou sur le fond (3), de façon à éviter une surépaisseur au niveau de la charnière-film (9a, 9b).

7. Caisse selon l'une des revendications 1 à 6, caractérisée par le fait que l'un au moins des chanfreins (10) de la rainure (11) en V porte un élément autocollant (25).

8. Caisse selon l'une des revendications 1 à 7, caractérisée par le fait que chaque panneau d'extrémité (6, 7) a une largeur sensiblement égale à la largeur du fond (3) augmentée de la profondeur des rainures (14c, 14d, 15c, 15d) des panneaux latéraux (4, 5).

9. Caisse selon la revendication 8, caractérisée par le fait que les rainures (14c, 14d, 15c, 15d) des panneaux latéraux (4, 5) forment avec les tenons (18a, 18b, 19a, 19b) des panneaux d'extrémité (6, 7) un système de fixation en queue d'aronde.

10. Caisse selon l'une des revendications 1 à 9, caractérisée par le fait que les bords longitudinaux des panneaux latéraux (4, 5) sont munis de rainures (16a, 17b) pour le coulissement du couvercle (8).

11. Caisse selon l'une des revendications 1 à 10, caractérisée par le fait qu'un des panneaux d'extrémité (6) est muni d'une rainure (18c) pour accueillir le bord arrière (21) du couvercle (8).

12. Paquet comportant les éléments susceptibles de constituer une ou plusieurs caisse(s) selon l'une des revendications 1 à 11, empilés à plat, emballés dans un plastique rétractable à chaud.
